# DEMANDE DE BREVET EUROPEEN

(11) **EP 0 121 060 A1**
(43) Date de publication de la demande: **10.10.1984**
(21) Numéro de dépôt: 84101409.5
(22) Date de dépôt: 11.02.1984
(51) Int. Cl.: E03C 1/28

(54) **Siphon pour éviers et appareils sanitaires en général, à ouverture et fermeture rapides et étanchéité parfaite**

(30) Priorité: 30.03.1983 IT 4401283
(71) Demandeur: Bonazzoli, Carlo, I-61100 Pesaro (IT); Lupi, Amedeo, I-61100 Pesaro (IT); Bonazzoli, Gilberto, I-61100 Pesaro (IT)
(72) Inventeur: Bonazzoli, Carlo, I-61100 Pesaro (IT); Lupi, Amedeo, I-61100 Pesaro (IT); Bonazzoli, Gilberto, I-61100 Pesaro (IT)
(74) Mandataire: Maschio, Stefano

(57) **Abrégé**

Le siphon est constitué d'un récipient (1) profilé, avec couvercle (4) ouvrable muni, d'un côté, d'une charnière (5) et de l'autre, d'un mousqueton (8) ou d'un autre dispositif d'ouverture rapide, à pression. Etant donné que la charnière (5) et le mousqueton (8) sont placés à l'extérieur du siphon, ils ne sont pas attaqués par les gaz corrosifs. L'étanchéité est assurée par une seule et unique garnition.

## Description

Les siphons des éviers de cuisine se bouchent souvent, à cause des résidus de substances alimentaires qui se trouvent dans l'eau de vaisselle. C'est à cause de cela qu'on a essayé de réaliser des siphons facilement démontables, sans besoin de plombier ou d'outils particuliers.

Les siphons habituellement employés pour ces usages, sont en matière plastique et ont un récipient en forme de fiasque avec un fond vissé qui peut se retirer. Ces siphons, dont le fond doit être serré manuellement, ont l'inconvénient de n'être pas parfaitement étanches, et cela dès la première installation et presque toujours après les ouvertures successives rendues nécessaires pour le nettoyage, quand la garnition n'est plus en très bon état. Si on emploie un outil pour obtenir une force supérieure de façon à avoir l'étanchéité voulue, il est fort probable que le siphon se casse, car ses dimensions ne lui permettent pas de supporter de grosses forces mécaniques, ou bien que les manchons de raccordement se détendent car ils sont serrés par de légères viroles en plastique.

Un autre type de siphon, appelé à horloge, est constitué d'un petit récipient cylindrique de métal, avec couvercle rond latéral qui est serré par un boulon à ailettes passant à travers un trou central. Ce genre de siphon a besoin d'une garnition en face du trou central et d'une deuxième sur le bord. Le trou central subit souvent des pertes et le couvercle et le boulon métallique sont attaqués par les gaz corrosifs provenant des résidus organiques en fermentation et ne durent donc pas d'une façon satisfaisante.

Le siphon en objet permet d'éliminer ces inconvénients: il peut en effet être ouvert et fermé rapidement, sans outil et garantit une fermeture parfaitement étanche et une longue durée. C'est dans ce but qu'il est constitué d'un petit récipient avec couvercle ouvrable muni d'une charnière d'un côte et fermé par pression grâce à un mousqueton ou similaire del l'autre . La charnière et le mousqueton sont placés à l'extérieur et ne sont donc pas attaqués par les gaz corrosifs. Le couvercle a besoin d'une seule garnition périmètrale, qui peut, au besoin être facilement remplacé par une neuve. En outre la pression de fermeture est exercée directement sur le bord périmètral en correspondance avec la garnition et non avec le centre, comme dans les siphons à horloge, qui ont besoin d'un couvercle métallique très rigide pour assurer l'étanchéité nécessaire.

L'invention est maintenant décrite en détail avec l'aide de plans ci-joints, illustrants à titre d'exemple la construction possible.

La fig. 1 montre une vue en perspective du siphon partiellement sectionné, avec le couvercle ouvert pour mieux mettre en évidence les parties internes.

Les fig. 2, 3 et 4 représentent des sanitaires sur lequel on peut appliquer, avec de grands avantages, le siphon c'est à dire évier, lavabo et bidet.

Comme on peut le voir dans la figure 1, le siphon est compo sé d'un récipient 1, dans lequel affluent le tube d'écoulement du lavabo 2 et celui de sortie du siphon 3, disposés comme sur le dessin.

Au n. 4 se trouve le couvercle du siphon, avec charnière au n. 5 sur le récipient 1 doté d'un appendice profilé et sail lant 6, dans une position opposée à celle de la charnière, pour accrocher l'échancrure 7 du mousqueton 8, qui permet l'ouverture et la fermeture rapide du siphon. Au n. 9 se trouve la garnition pour l'étanchéité, interchangeable.

Grâce à sa commodité, le siphon décrit peut être appliqué avec de grands avantages sur les lavabos, bidets, baignoires etc comme il est démontré sur les fig. 2,3 et 4.

On pourrait prévoir plusieurs mousquetons de fermeture et éliminer ainsi la charnière. Les mousquetons pourraient être substitués par des vis à ailettes ou vis semblables, ou même par des fixations à baïonnette pour insérer le couvercle à pression avec une rotation partielle. Le battant sur le bord de fermeture et le type de garnition utilisée peuvent avoir n'importe quelle forme convenable. L'invention peut être en outre réalisée de n'importe quelle forme et de n'importe quel matériel, et en particulier avec un couvercle transparent pour pouvoir déceler immédiatement les dépôts accumulés.

## Revendications

1. Siphon pour éviers et appareils sanitaires en général, avec ouverture et fermeture rapide et étanchéité parfaite, caractérisé par le fait qu'il est constitué d'un récipient de n'importe quelle forme, avec couvercle ouvrable, avec d'un côté, une charnière et de l'autre un mousqueton ou sem blable pour fermeture à pression, disposés tous deux sur l'extérieur, pour qu'ils ne soient pas attaqués par les gaz corrosifs.

2. Siphon comme le précédent, caractérisé par le fait que la charnière et le mousqueton exercent une pression directe ment sur le bord périmètral avec garnition convenable de n'importe quel type et assurent ainsi une parfaite étanchéi té, même après de nombreuses ouvertures.

3. Siphon comme les précédents, caractérisé par le fait que, pour la fermeture, on peut employer plusieurs mousquetons mis d'une façon convenable et pouvant éventuellement substi tuer la charnière.

4. Siphon comme les précédents, caractérisé par le fait que les mousquetons peuvent être substitués par n'importe quel autre dispositif rapide de fermeture, actionnable facilement, sans devoir employer des outils, comme par exemple les fixa tions à baionnette pour insérer le couvercle à pression avec une rotation partielle.

5. Siphon comme les précédents, caractérisé par le fait qu'il peut avoir n'importe quelle forme et peut être réalisé avec n'importe quel matériel.
